# EUROPÄISCHE PATENTANMELDUNG

(11) **EP 0 381 295 A1**
(43) Veröffentlichungstag der Anmeldung: **08.08.1990**
(21) Anmeldenummer: 90200304.5
(22) Anmeldetag: 10.01.1990
(51) Int. Cl.: G09F 11/15

(54) **Vorrichtung zur Schaustellung von lichtdurchlässigen Bildern und Plakaten**

(30) Priorität: 14.01.1989 DE 3901053
(71) Anmelder: Marjanovic, Marco, D-20146 Hamburg (DE)
(72) Erfinder: Marjanovic, Marco, D-20146 Hamburg (DE)
(74) Vertreter: Minetti, Ralf, Dipl.-Ing.

(57) **Zusammenfassung**

Bei einer Vorrichtung für eine Schaustellung von lichtdurchlässigen Bildern sind diese auswechselbar auf einem endlosen Transportband (8) angeordnet, daß sich in einem Gehäuse (1) befindet. Das endlose Transportband (8) ist über eine Vielzahl von oben im Gehäuse parallel zueinander liegenden angetriebenen Transportwalzen (9) geführt sowie über mehrere unten im Gehäuse liegende freidrehbare Umlenkwalzen (11). Dabei sind für einen stärkeren Reibungsschluß die oberen angetriebenen Transportwalzen (9) mit einem Belag (24) vorzugsweise aus Schaumstoff versehen, so daß eine größere Anzahl von Bildern fortlaufend vorgeführt werden kann, ohne daß die Gefahr einer Beschädigung derselben während ihres Transportes besteht.

## Beschreibung

Die Erfindung betrifft eine Vorrichtung zur Schaustellung von Bildern und Plakaten, die auswechselbar auf einem lichtdurchlässigen endlosen Transportband angeordnet sind, das in einem Gehäuse gelagert ist, dessen Vorderwand ein Fenster aufweist, hinter dem eine Lichtquelle steht, mit der aufeinanderfolgend Bilder von hinten zu durchleuchten sind, wobei das Transportband über angetriebene Transportwalzen sowie Umlenkwalzen geführt ist.

Zum Zwecke der Werbung oder der Information ist es bekannt, Bilder oder Plakate in einem Gehäuse zur Schau zu stellen, in dem sie von hinten beleuchtet sind, um auf den Betrachter auffallend und damit blickfangartig zu wirken. Derartige Werbemittel sind umso wirksamer, wenn sie die Möglichkeit bieten, dem Betrachter in zeitlicher Folge verschiedene großformatige Bilder oder Plakate in der Art von projizierten DIA-Bildern vor Augen zu führen.

Bei einem bekannten Gerät sind mehrere Bilder auswechselbar auf einem Transportband angeordnet, das in einem Gehäuse gelagert ist, welches für die Darstellung eines Bildes mit einem Fenster an seiner Vorderseite versehen ist. Hinter diesem Fenster befindet sich eine Lichtquelle, wie beispielsweise eine Neonröhre, mit der das Transportband sowie das darauf angeordnete Bild, welches aus einem normalen farbig bedruckten Papier bestehen kann, von hinten durchleuchtet wird, so daß es von außen im Fenster als eine strahlend leuchtende Reklame sichtbar ist. Weitere Bilder lassen sich danach in einer einstellbaren Zeitfolge durch eine Weiterbewegung des Transportbandes zur Schau stellen.

Für die Weiterbewegung des Transportbandes und der auf ihm angeordneten Bilder wird das Band wie ein Film einer Kamera von einer Spule abgewickelt, die sich über dem Fenster des Gehäuses befindet und auf einer angetriebenen zweiten Spule aufgewickelt, die sich unter dem Fenster befindet. Mit dieser bekannten Vorrichtung sind gewisse Nachteile verbunden. So ist es nicht möglich, eine bestimmte Bildfolge ohne Unterbrechung fortlaufend der Reihe nach zu wiederholen, wie sie beispielsweise zweckmäßig ist, wenn ein bestimmter Funktionsablauf in mehreren aufeinanderfolgenden Bildern wiedergegeben werden soll. Das ist darauf zurück zuführen, daß das Transportband nach einer ersten Darstellung der Bildfolge von der unteren Spule zurückgewickelt werden muß auf die obere Spule, um danach, das heißt einer zeitlichen Unterbrechung, erneut dieselbe Bildfolge zur Schau stellen zu können. Ein größerer Nachteil liegt jedoch in dem Umstand, daß die Bilder bei einem Aufwickeln auf einer Spule gedrückt bzw. gepreßt werden und dadurch einer hohen Beanspruchung ausgesetzt sind. Da sie für eine wiederholte Vorführung sowohl vom einen Ende wie auch von dem anderen Ende her aufgewickelt werden müssen, ist es außerdem notwendig, sie an ihrem oberen und an ihrem unteren Rand auf dem Transportband zu befestigen.

Bei anderen bekannten Vorrichtung läßt sich zwar eine kleinere Anzahl von großen Bildern in fortlaufender Reihenfolge wiederholt darstellen. Dies gilt jedoch nicht für eine größere Anzahl von Bildern, wenn diese jeweils von großer Höhe sind. Hinzu kommt, daß bei den Bekannten Geräten die Gefahr besteht, daß sich bei einer Vorführung insbesondere von größeren Bildern im Verlaufe ihres Transportes Falten in den Bildern ausbilden infolge ihrer wechselseitigen Umlenkung, die zu Beschädigungen der Bilder führen können oder daß Beanspruchungen auftreten, die zu einem Reißen der Bilder führen.

Aufgabe der Erfindung ist es, eine Vorrichtung zur Schaustellung von lichtdurchlässigen Bildern zu schaf fen, die bei einfacher Konstruktion eine fortlaufende Wiederholung einer größeren Anzahl von Bildern erlaubt und keine Beanspruchung der auswechselbaren Bilder mit sich bringt, so daß diese über längere Zeiträume fortlaufend vorgeführt werden können.

Gemäß der Erfindung ist dafür vorgesehen, daß das Transportband über mehrere, parallel und oben im Gehäuse liegende angetriebene Transportwalzen geführt ist, die mit einem Belag dus Schaumstoff versehen sind, sowie abwechselnd zu den oberen Transportwalzen über freilaufende Umlenkwalzen, die unten im Gehäuse liegen.

Bei dieser Anordnung brauchen die darzustellenden Bilder lediglich mit ihrem oberen Rand auf dem Transportband befestigt zu werden und zwar vorzugsweise unter Verwendung einer mit dem Transportband verbundenen Klebelasche für jedes Bild, von der dieses leicht lösbar ist, um gegen ein anderes Bild oder Plakat ausgetauscht zu werden. Ihr anschließender Transport erfolgt durch den Antrieb der Transportwalzen, die mit einem Belag aus Schaumstoff wie Gummischaum versehen sind, um einen erhöhten Reibungsschluß zwischen dem Transportband und den Transportwalzen ausnutzen zu können. Die Förderung des Transportbandes und damit der Bilder erfolgt unter Ausnutzung des Eigengewichtes derjenigen Abschnitte des Transportbandes mit Bildern, die zu beiden Seiten einer Transportwalze nach unten hängen. Da sich dieses Gewicht im Bereich der unteren Umkehrrollen nicht ausnutzen läßt für den Transport, brauchen diese nicht angetrieben zu werden, sondern können vielmehr freilaufend gelagert sein. Dennoch ergibt sich eine ausreichende Spannung des Transportbandes und eine ausreichende Haftung durch die federnde Nachgiebigkeit des Schaumstoffbelages der Transportwalzen. Der Freilauf der unteren Walzen trägt im übrigen bei zu einer schonenden Behandlung der Bilder, die beim Umlauf des Transportbandes zur unmittelbaren Anlage an den unteren Umlenkwalzen kommen, während die oberen Transportwalzen nur mit dem widerstandsfähigeren Transportband in unmittelbarer Berührung stehen, das vorzugsweise aus einer Klarsichtkunststofffolie besteht, wie aus Polyamid. Die unteren Umlenkwalzen glätten dabei die Papierbilder bevor diese nach oben weiter gefördert werden.

Der Antrieb der Transportwalzen erfolgt über einen Schrittschaltmotor. Dafür sind die gleichförmig ausgebildeten Transportwalzen endseitig jeweils mit einem Zahnrad versehen, das mit einem Antriebsrad des Motors gekuppelt ist. Da die angetriebenen Transportwalzen nicht in gleicher Höhe zu liegen brauchen, können ihre Zahnräder in der Art von Planetenrädern gleichzeitig und unmittelbar mit einem gemeinsamen Antriebszahnrad des Motors im Eingriff stehen.

Für die Betätigung und Stillsetzung des Motors können am Rand des Transportbandes Schaltelemente angeordnet sein, die mit Mikroschaltern oder induktiven Näherungsschaltern zusammen wirken. Die Anordnung wird dabei vorzugsweise so getroffen, daß während des Transportes eines Bildes aus seiner Schaustellung heraus bis zum Erreichen der Schaustellung des nachfolgenden Bildes die Lichtquelle ausgeschaltet bleibt, um während des Transportes eine Projektion zu unterbinden. Überhaupt nicht erkennbar bleibt der Wechsel von Bildern für den Beschauer, wenn das Fenster mit einer auf der Innenseite verspiegelten, lichtdurchlässigen Kunststoffscheibe abgedeckt ist, welche vorzugsweise die gesamte Vorderwand des Gehäuses darstellt. Eine derartige lichtdurchlässige Spiegelscheibe bewirkt bei ausgeschalteter Leuchtquelle, daß sich der Betrachter im Spielbild sieht, während der Transport eines Bildes in seine Schaustellung erfolgt und dieses Bild in seiner Ruhestellung beleuchtet zur Kenntnis nehmen kann, sobald der Antriebsmotor stillgesetzt ist und die Leuchtquelle eingeschaltet ist.

Eine Inbetriebnahme des Gerätes in der Art einer Einschaltung der Lichtquelle und damit zur Schaustellung eines Bildes läßt sich vorzugsweise steuern über einen Infrarotgeber bzw. um einen Impulsgeber, der auf der Basis eines passiven Infrarotstrahles wirksam ist und zwar dergestalt, daß bei Annäherung eines Passanten über den Infrarotgeber ein Impuls ausgelöst wird, der das Gerät in Betrieb setzt.

Um den Austausch bzw. eine Auswechslung von Bildern zu erleichtern ist in Ausgestaltung vorgesehen, daß die Spiegelscheibe in einem Rahmen gehalten ist, der schwenkbar oder durch eine Steckverbindung lösbar mit dem Gehäuse verbunden ist, so daß ein sich in Schaustellung befindliches Bild leicht freizulegen ist und gegen ein anderes ausgetauscht werden kann, um danach den Schrittmotor solange zu betätigen, bis sich das nachfolgende Bild in der Schaustellung befindet und ebenfalls ausgewechselt werden kann. Auch dabei ist es von Nutzen, wenn die einzelnen Bestandteile des Gehäuses baukastenartig zusammengesetzt sind. Derartiges wird ermöglicht durch Steckverbindungen für die Leisten eines vorderen sowie hinteren Rahmens, in denen die Vorder - und die Rückwand zu befestigen sind, sowie durch Steckverbindungen zwischen den Seitenwänden des Gehäuses für deren Zusammenhalt und die Aufnahme von Zapfen, durch welche die Rahmen mit dem übrigen Gehäuse zu verbinden sind.

Die Anwendungsgebiete eines Gerätes nach der Erfindung sind nicht beschränkt auf die Verwendung zum Zwecke der Werbung beispielsweise einer Schaufensterwerbung oder anderweitigen Plakatwerbungen und nicht auf die Vermittlung von Informationen wie beispielsweise die Wiedergabe von Lageplänen, Wegweisern oder der Darstellung von Funktionen durch die Wiedergabe einer Bildfolge. Das Gerät kann vielmehr auch beispielsweise als Tischplatte eines Tisches benutzt werden für die Wiedergabe der Darstellung von Speisekarten oder der Abbildung von Menues, die in der Speisekarte genannt sind oder auch für die Wiedergabe unterschiedlicher Spiele und Gesellschaftsspiele wie Schach, Monopoly oder "Mensch Ärger Dich Nicht". Dabei kommt die dekorative Wirkung der Spiegelscheibe insbesondere bei einem Nichtgebrauch der Bilddarstellung besonders vorteilhaft zur Geltung. Gleiches gilt, wenn das Gerät beispielsweise als Untersatz für eine Tischplatte Verwendung findet, wie beispielsweise einem Tresen zur Bedienung von Publikum.

Ein Ausführungsbeispiel der Erfindung ist nachstehend unter Bezugnahme auf eine Zeichnung erläutert. Darin zeigen:
Figur 1: eine Vorrichtung von vorn gesehen in perspektivischer Darstellung;
Figur 2: ein Transportband mit Antrieb in schematischer Darstellung;
Figur 3: eine Transportwalze im Teilausschnitt;
Figur 4: ein Transportband mit Klebeleiste und einem Bild im Teilausschnitt;
Figur 5: Einzelteile des Gehäuses im Montagezustand

Das in der Zeichnung wiedergegebene Gerät für die zur Schaustellung von Bildern besitzt ein Gehäuse 1, dessen einzelne Bestandteile aus Metall baukastenartig zusammengesetzt sind. Jedoch besteht die Vorderwand 2 aus einer auf ihrer Innenseite verspiegelten Kunststoffplatte für die Darstellung eines Bildes 7 in einem Fenster 3. Diese Spiegelwand 2 ist in einem Rahmen 4 gehalten, der aus zusammengesteckten Aluminiumprofilen besteht, zu denen auch zapfenförmige Steckverbindungen 5 gehören. Durch die Rahmen 4 werden gleichfalls die Seitenwände 6 und 6′ des Gehäuses 1 zusammengehalten.

Für die zeitlich aufeinanderfolgende Wiedergabe verschiedener Bilder 7 ist ein Transportband 8 vorgesehen, auf dem die Bilder 7 auswechselbar befestigt sind.

Das Transportband 8 ist über obere angetriebene Transportwalzen 19 und abwechselnd zu diesen über untere nicht angetriebene Umlenkwalzen 11 geführt. Für die Lenkung des Transportbandes 8 ist zusätzlich eine nicht angetriebene obere Umlenkwalze 10 hinter der Vorderwand 2 vorgesehen.

Hinter dem Fenster 3 und dem dahinter liegenden Abschnitt des Transportbandes 8 steht eine Leuchtquelle 12, die als Neonröhre ausgebildet ist.

Die Förderung von Bildern 7 in die Schaustellung und aus dieser heraus erfolgt hinter dem Fenster 3 entsprechend demPfeil 13 von unten nach oben, wobei die Bilder 7 frei nach unten hängen können. Diese Bewegung des Transportbandes 8 wird bewerkstelligt durch den Antrieb der Transportwalzen 9 entgegen dem Uhrzeigersinn entsprechend den Pfeilen 14 durch einen Schaltschrittmotor 15. Für seine Inbetriebnahme und Außerbetriebsetzung sind Schalter 18 und 18′ über und unter dem Fenster 3 vorgesehen, die durch Schaltelemente 29 zu betätigen sind, welche am Rand des Transportbandes 8 angeordnet sind. Dazu kann eine in der Zeichnung nicht wiedergegebene Zeitschaltuhr vorgesehen sein, die den Antriebsmotor 15 nach Ablauf einer einstellbaren Zeitspanne automatisch so lange in Betrieb setzt, bis ein weiteres Bild in die Schaustellung transportiert ist und in dieser Stellung eine Stillsetzung des Motors über die Schaltelemente 18, 29 erfolgt.

Zum Einschalten der Lichtquelle 12 und damit einer Inbetriebsetzung des Gerätes ist ein Infrarotschalter 16 vorgesehen, der bei Annäherung eines Passanten oder Betrachters einen Impuls auslöst.

Für die lösbare Befestigung eines Bildes 7 auf dem Transportband 8 ist dieses entsprechend der Darstellung nach Figur 4 mit Klebelaschen 19 versehen, die sich entsprechend der Anzahl der anzuordnenden Bilder quer über das Transportband 8 erstrecken. Die Laschen 19 tragen einen frei vorstehenden, entsprechend dem Pfeil 23 schwenkbaren Klebebandabschnitt, unter den ein Bild 7 mit seinem oberen Rand entsprechend den Pfeilen 22 zu schieben ist, um nach einem Niederdrükken des Randabschnittes der Lasche halt zu finden. Die einzelnen Bilder 7 können jedoch mit Schutzstreifen 21 für die Befestigung unter einer Lasche 19 versehen sein, so daß sie auch nach mehrfacher Befestigung und Demontage unbeschädigt sind. Dabei können Klettenbandverschlüsse für die Bandabschnitte 20 und 21 Anwendung finden.

Die angetriebenen Transportwalzen 9 bestehen gemäß Figur 3 aus einem Metallstab, der mit einem Schaumstoff aus Gummi ummantelt ist, welcher in der Art eines Schlauches über das freie Ende eines Stabes gezogen ist. Am anderen Ende trägt jede Walze 9 ein Zahnrad 25. Diese Zahnräder 25 stehen im Eingriff mit einem Antriebsrad des Schrittschaltmotors 15, das in der Zeichnung nicht dargestellt ist.

Der Figur 5 ist die baukastenartige Zusammensetzung der Bestandteile des Gehäuses zu entnehmen. Danach werden die Gehäuseseitenwände 6 und 6′ durch Verbindungsglieder 26 zusammengehalten, die als hohle Steck leisten ausgebildet sind und geeignet sind für die Aufnahme eines vorderen und hinteren Rahmens 4, der mit Steckzapfen 27 versehen ist, welche entsprechend dem Pfeil 28 in ein Verbindungsglied 26 einzuführen ist und danach durch das Anziehen von nicht dargestellten Schrauben zu sichern ist. Mit einem solchen vorderen Rahmen 4 ist auch die auf ihrer Innenseite verspiegelte Vorderwand 2 verbunden, die aus Kunststoff bestehen kann und bei der wiedergegebenen Darstellung durch Lösen der Steckverbindung vom Gehäuse abgenommen werden kann, um einen Austausch von Bildern vorzunehmen oder das Gerät zu warten.

Für die Darstellung einer Folge beleuchteten Bildern 7 im Fenster 3 des Gerätes werden die lichtdurchlässigen Bilder 7 der Reihe nach entsprechend Figur 4 auf dem Transportband 8 befestigt. Nach dem Anschließenden Transport eines Bildes 7 in die Stellung für eine Wiedergabe wird der Antriebsmotor 15 automatisch über das Schaltwerk außer Betrieb gesetzt und die mit einem Sofortstartsystem versehene Leuchtstofflampe 12 in Betrieb gesetzt. Die Lampe 12 durchleuchtet in diesem Zustand das aus einer lichtdurchlässigen Kunststofffolie bestehende Transportband sowie das davor liegende Bild. Durch die spiegelartige Beschichtung der Vorderwand 2 wird das Licht teilweise auf das Bild 7 zurückreflektiert, so daß dieses für den Betrachter hell beleuchtet erkennbar ist, wie ein auf einen Bildschirm projeziertes Dia. Nach Ablauf einer vorgegebenen, über ein Zeitschaltwerk einstellbaren Zeit erfolgt unter gleichzeitiger Abschaltung der Leuchtsstoffröhre 12 über den Motor 15 ein Transport des Bandes 8 soweit, bis ein nachfolgendes Bild 7 die Stellung für eine Wiedergabe erreicht hat, in der automatisch eine Stillsetzung des Motors 15 und eine Einschaltung der Leuchtstofflampe 12 erfolgt.

Der Transport des Bandes 8 erfolgt dabei unter Ausnutzung des Reibschlusses zwischen dem Band 8 und den durch die Gummischaumbeschichtung mit hohem Reibungswiderstand versehenen Transportwalzen 9. Dieser Reibschluß wird verstärkt durch das Gewicht der beiden Transportbandabschnitte und den von ihnen getragenen Bildern, die zu beiden Seiten einer angetriebenen Walze 9 hängen. Bei dieser Anordnung brauchen demzufolge die Umlenkwalzen 11 nicht angetrieben zu werden.

## Patentansprüche

1. Vorrichtung zur Schaustellung von lichtdurchlässigen Bildern und Plakaten, die auswechselbar auf einem lichtdurchlässigen endlosen Transportband angeordnet sind, das in einem Gehäuse gelagert ist, dessen Vorderwand ein Fenster aufweist, hinter dem eine Lichtquelle steht, mit der aufeinanderfolgend Bilder von hinten zu durchleuchten sind, wobei das Transportband über angetriebene Transportwalzen sowie Umlenkwalzen geführt ist, dadurch gekennzeichnet, daß das Transportband (8) über mehrere, parallel und oben im Gehäuse liegende angetriebene Transportwalzen (9) geführt ist, die mit einem Belag (24) aus Schaumstoff versehen sind, sowie abwechselnd zu den oberen Transportwalzen (9) über freilaufende Umlenkwalzen (10, 11) die unten im Gehäuse liegen.

2. Vorrichtung nach Anspruch 1, dadurch gekennzeich net, daß die angetriebenen Transportwalzen (9) endseitig ein Zahnrad tragen.

3. Vorrichtung nach Anspruch 1, dadurch gekennzeichnet, daß die Bilder (7) jeweils mit Ihrem oberen Rand am Transportband (8) freihängend und auswechselbar befestigt sind.

4. Vorrichtung nach Anspruch 1, dadurch gekennzeichnet, daß das Transportband (8) Klebelaschen (19) trägt, an denen ein Bild (7) auswechselbar aufzuhängen ist.

5. Vorrichtung nach Anspruch 1, dadurch gekennzeichnet, daß am Rand des Transportbandes (8) Schaltelemente (29) für Mikroschalter (18) oder induktive Näherungsschalter (18) angeordnet sind.

6. Vorrichtung nach Anspruch 1, dadurch gekennzeichnet, daß die Lichtquelle (12) des Transportbandes (8) über einen Infrarotgeber (16) zu betätigen ist.
